# EUROPÄISCHE PATENTSCHRIFT

(11) **EP 1 387 944 B1**
(45) Veröffentlichungstag und Bekanntmachung des Hinweises auf die Patenterteilung: **27.12.2006**
(21) Anmeldenummer: 01998730.4
(22) Anmeldetag: 16.11.2001
(51) Int. Cl.: F02M 59/46, F02M 63/02

(54) **KRAFTSTOFFEINSPRITZPUMPE FÜR BRENNKRAFTMASCHINEN, INSBESONDERE DIESELMOTOREN**
FUEL INJECTION PUMP FOR INTERNAL COMBUSTION ENGINES, ESPECIALLY DIESEL ENGINES
POMPE D'INJECTION DE CARBURANT DE MOTEURS A COMBUSTION INTERNE, NOTAMMENT DE MOTEURS DIESEL

(30) Priorität: 30.11.2000 DE 10059425
(43) Veröffentlichungstag der Anmeldung: 11.02.2004
(73) Patentinhaber: ROBERT BOSCH GMBH, 70442 Stuttgart (DE)
(72) Erfinder: HAEBERER, Rainer, 75015 Bretten (DE); BUERKLE, Frieder, 73349 Wiesensteig (DE); CLAUSS, Helmut, 71735 Eberdingen (DE); RUECKLE, Markus, 70567 Stuttgart (DE)
(86) Internationale Anmeldenummer: PCT/DE2001/004320
(87) Internationale Veröffentlichungsnummer: WO 2002/044549

(56) Entgegenhaltungen:
- DE-A- 19 710 891
- DE-A- 19 822 671
- US-A- 5 839 414

## Beschreibung

### Stand der Technik

Die Erfindung bezieht sich auf eine Kraftstoffeinspritzpumpe nach dem Oberbegriff des Patentanspruchs 1.

Eine Kraftstoffeinspritzpumpe der vorbezeichneten Art ist durch die DE 198 22 671 A1 bekannt geworden. Das dort beschriebene Druckbegrenzungsventil ist ausschließlich für den Anbau außerhalb der Kraftstoffeinspritzpumpe (Hochdruckpumpe) vorgesehen (z.B. Rail, Funktionsblock etc.). Die bekannte Konzeption bedingt einen entsprechend großen Bauraum, und es ist ein Leitungssystem für die Rückleitung des jeweils nicht benötigten Kraftstoffs erforderlich.

Der Erfindung liegt die Aufgabe zugrunde, den für eine Kraftstoffeinspritzpumpe der in Rede stehenden Art bereitzustellenden Bauraum zu reduzieren.

### Vorteile der Erfindung

Erfindungsgemäß wird die Aufgabe bei einer Kraftstoffeinspritzpumpe der eingangs bezeichneten Gattung durch die kennzeichnenden Merkmale des Patentanspruchs 1 gelöst.

Die wesentlichen Vorteile der Erfindung gegenüber dem o.a. Stand der Technik, d.h. einer Kraftstoffeinspritzpumpe mit extern angebautem Druckbegrenzungsventil, sind darin zu sehen, dass ein geringerer Bauraum für das Kraftstoffeinspritzsystem benötigt wird, da Pumpe und Druckbegrenzungsventil ja nunmehr eine Funktionsheit bilden. Hieraus ergibt sich wiederum der weitere Vorteil, dass der Rücklauf des Druckbegrenzungsventils direkt in die Hochdruckpumpe eingeleitet werden kann und somit eine gesonderte Rücklaufleitung entbehrlich wird.

Vorteilhafte Weiterbildungen der Erfindung und praktische Realisierungsmöglichkeiten für deren Grundgedanken können den Patentansprüchen 2 - 26 entnommen werden.

### Zeichnung

Die Erfindung ist anhand von Ausführungsbeispielen in der Zeichnung veranschaulicht, die im Folgenden detailliert beschrieben sind. Es zeigt:
- Fig. 1 -: Im Vertikalen Längsschnitt - eine Ausführungsform eines - einstufigen - Druckbegrenzungsventils,
- Fig. 2 -: in Diagrammform - die Charakteristik des Systemdruckes (P), aufgetragen über dem Ventildurchsatz (Q), für das Druckbegrenzungsventil nach Fig. 1,
- Fig. 3 -: eine andere Ausführungsform eines - in diesem Falle zweistufigen - Druckbegrenzungsventils, in Darstellung entsprechend Fig. 1,
- Fig. 4 -: die Druckkennlinie des Druckbegrenzungsventils nach Fig. 3, in Diagrammdarstellung entsprechend Fig. 2,
- Fig. 5 -: eine weitere Ausführungsform eines - zweistufigen - Druckbegrenzungsventils, in Darstellung entsprechend Fig. 1 und 3,
- Fig. 6 -: die Druckkennlinie des Druckbegrenzungsventils nach Fig. 5, in Diagrammdarstellung entsprechend Fig. 2 und 4,
- Fig. 7 -: eine weitere Ausführungsform eines - einstufigen - Druckbegrenzungsventils, in Schnittdarstellung entsprechend Fig. 1, 3 und 5, und
- Fig. 8 -: die Druckkennlinie des Druckbegrenzungsventils nach Fig. 7, nach in Diagrammdarstellung entsprechend Fig. 2, 4 und 6.

### Beschreibung der Ausführungsbeispiele

In Fig. 1, 3 und 7 bezeichnet 10 einen im wesentlichen zylindrischen Ventilträger mit einer abgestuften Bohrung 11, 12, die als Sacklochbohrung ausgebildet ist. In dem (unteren) Teil 11 größeren Durchmessers der abgestuften Bohrung 11, 12 ist ein zylindrischer Ventileinsatz 13 fest und dichtend angeordnet, zum Beispiel eingepresst, der eine koaxial zur abgestuften Bohrung 11, 12 liegende Führungsbohrung 14 aufweist. In der Führungsbohrung 14 ist ein insgesamt mit 15 bezifferter Ventilkolben axialverschieblich angeordnet, der aus einem (oberen) zylindrischen Teil 16 und einem (unteren) konischen Teil 17 besteht. Am unteren Ende des Ventileinsatzes 13 befindet sich eine abgestufte Zulaufbohrung 18 (Hochdruckanschluß), die in einem oberen, in die Führungsbohrung 14 übergehenden Abschnitt 19 einen stark verjüngten (Drossel-)Querschnitt aufweist.

Der Abschnitt 19 bildet - bei 20 - einen Ventilsitz, der mit der Spitze des konusförmigen Ventilkolbenteils 17 zusammenwirkt. Ein im Bereich des Ventilsitzes 20 liegender (unterer) Teil der Kolbenführungsbohrung 14 bildet - bedingt durch den kegelförmigen Abschnitt 17 des Ventilkolbens 15 - eine Ventilkammer 21, von der eine den Ventileinsatz 13 in Querrichtung durchsetzende erste Ablaufbohrung 22 ihren Ausgang nimmt, die unmittelbar in den (nicht dargestellten) Nockenwellenraum der betreffenden Kraftstoffeinspritzpumpe (Hochdruckpumpe) führt.

An das vom Ventilsitz 20 abgewandte rückwärtige Ende des Ventilkolbens 15 schließt sich ein bolzenförmiges Anschlagteil 23 an, das hierbei in den (oberen) Abschnitt 12 kleineren Durchmessers der abgestuften Bohrung 11, 12 hineinragt, der einen entsprechenden zylindrischen Raum bildet. In diesem zylindrischen Raum 12 ist des Weiteren eine Ventilfeder 25 angeordnet, die das bolzenförmige Anschlagteil 23 umgibt und sich rückwärtig an dem mit 24 bezeichneten Boden des zylindrischen Raumes 12 abstützt. Der Boden 24 bildet zugleich einen Gegenanschlag für das bolzenförmige Anschlagteil 23. An ihrem anderen, einen verjüngten Querschnitt aufweisenden Ende beaufschlagt die Ventilfeder 25 über eine Scheibe 26, die auf einem Absatz 27 des Ventilkolbens 15 aufliegt, den Ventilkolben 15 in Pfeilrichtung 28, wodurch dieser in seine aus Fig. 1, 3 und 7 ersichtliche Schließstellung, d.h. gegen den Ventilsitz 20, gedrückt wird.

Von dem zylindrischen Raum 12 - in Querrichtung zur gemeinsamen Längsachse 29 von Ventilträger 10, Bohrung 11, 12 und Ventilkolben 15 - geht eine zweite Ablaufbohrung 30 bzw. 30a (Fig, 3) aus, die den Ventilträger 10 vollständig durchdringt und unmittelbar in den (nicht gezeigten) Nockenwellenraum der Kraftstoffeinspritzpumpe mündet. Die zweite Ablaufbohrung 30a nach Fig. 3 ist - im Unterschied zur zweiten Ablaufbohrung 30 nach Fig. 1 - als Drosselbohrung ausgebildet (siehe hierzu im Einzelnen die Ausführungen weiter unten).

Die innere Ausgestaltung des Ventileinsatzes 13a nach Fig. 3 unterscheidet sich von der Ausführungsform nach Fig. 1 wie folgt.
Eine Besonderheit des Druckbegrenzungsventils nach Fig. 3 besteht darin, dass die hier insgesamt mit 22a bezeichnete erste Ablaufbohrung an ihrem Übergang in die Ventilkammer 21 als Drosselbohrung 31 ausgebildet und an ihrem rückwärtigen Ende - bei 32 - abgedichtet ist. Des Weiteren ist die erste Ablaufbohrung 22a über eine Verbindungsbohrung 33 mit dem die Ventilfeder 25 aufnehmenden zylindrischen Raum 12 verbunden. Darüber hinaus ist die zweite Ablaufbohrung 30a, wie schon erwähnt, als Drosselbohrung ausgeführt. Somit ist bei geschlossenem Druckbegrenzungsventil ein Abfluß des Kraftstoffs aus der Ventilkammer 21 über die erste Ablaufbohrung 22a und die Verbindungsbohrung 33 ausschließlich in den zylindrischen Raum 12 und von dort durch die zweite Ablaufbohrung 30a (Drossel) möglich.

Schließlich zeichnet sich die Ausführungsform nach Fig. 3 noch durch die Besonderheit aus, dass eine dritte Ablaufbohrung 34 vorgesehen ist, die - rechtwinklig oder im wesentlichen rechtwinklig - von der zylindrischen Führungsbohrung 14 des Ventilkolbens 15 ausgeht. Die dritte Ablaufbohrung 34 besitzt einen vergleichsweise großen Durchmesser und wirkt mit einer Steuerkante 35 am Ventilkolben 15 zusammen, die am Übergang des kegelförmigen Teils 17 in den zylindrischen Teil 16 des Ventilkolbens 15 ausgebildet ist. Hierzu geht die - quer zur Längsachse 29 des Druckbegrenzungsventils gerichtete - dritte Ablaufbohrung 34 nicht von der Ventilkammer 21, sondern - oberhalb des kegelförmigen Ventilkolbenabschnitts 17 -.von der Führungsbohrung 14 aus.

Eine ganz wesentliche Besonderheit des erfindungsgemäßen Druckbegrenzungsventils, die nicht nur den im Vorstehenden beschriebenen Ausführungsformen nach Fig. 1 und 3, sondern auch den bisher in ihrem Aufbau noch nicht beschriebenen Ausführungsformen nach Fig. 5 und 7 (siehe hierzu die Ausführungen weiter unten) gemeinsam ist, besteht darin, dass das Druckbegrenzungsventil nicht außerhalb der Kraftstoffeinspritzpumpe angeordnet, sondern unmittelbar in den (nicht dargestellten) Pumpenkörper eingeschraubt, damit integriert und gegenüber diesem hoch- und niederdruckseitig abgedichtet ist. Hierzu besitzt der Ventilträger 10 an seinem Außenumfang ein Schraubgewinde 36, das mit einem entsprechenden Innengewinde im Pumpenkörper zusammenwirkt. Die Abdichtung des Druckbegrenzungsventils gegenüber dem (nicht dargestellten) Pumpenkörper erfolgt einerseits (hochdruckseitig) durch eine Beißkante 37 und andererseits (niederdruckseitig) über einen O-Ring 38. Hierzu ist oberhalb des Schraubgewindes 36 und in axialem Abstand zu diesem am Ventilträger 10 ein Bund 39 ausgebildet, derart, dass zwischen Schraubgewinde 36 und Bund 39 eine Ringnut 40 entsteht, in welcher der O-Ring 38 zur niederdruckseitigen Abdichtung des Druckbegrenzungsventils angeordnet ist.

Bei der Ausführungsform nach Fig. 5 sind die der Ausführungsform nach Fig. 1 bzw. der Variante nach Fig. 3 gleichen oder ähnlichen Bauteile mit den entsprechenden Bezugszeichen wie in Fig. 1 bzw. Fig. 3 versehen.

Eine Besonderheit der Ausführungsform nach Fig. 5 besteht darin, dass in einer Bohrung 114 des Ventileinsatzes 13b nicht unmittelbar der Ventilkolben, sondern ein zylindrischer Kolbeneinsatz 41 mit einer zur zentrischen Bohrung 114 konzentrischen Kolbenführungsbohrung 42 angeordnet ist, in welcher der Ventilkolben 43 geführt ist. Ferner sind zwei zueinander fluchtende erste Ablaufbohrungen 44, 45 vorgesehen, die den Ventileinsatz 13b und den Kolbeneinsatz 41 senkrecht oder im wesentlichen senkrecht zu deren gemeinsamer Mittelachse 29 durchsetzen. Hierbei haben den Kolbeneinsatz 41 durchsetzende Abschnitte 46, 47 der Ablaufbohrungen 44, 45 einen kleineren Durchmesser als die den Ventileinsatz 13b durchsetzenden übrigen Ablaufbohrungsabschnitte.

Eine weitere Besonderheit der Variante nach Fig. 5 ist darin zu sehen, dass der Ventilkolben 43 abgestuft ausgeführt und am stufenförmigen Querschnittsübergang eine Steuerkante 48 ausgebildet ist, die mit den Ablaufbohrungen 44, 46; 45, 47 zusammenwirkt. Der Ventilsitz 20 kooperiert mit einem kugelförmigen Dichtelement 49, das vom Ventilkolben 43 beaufschlagt ist.

Die Ventilvariante nach Fig. 7 entspricht in ihrem Aufbau im Wesentlichen der Ausführungsform nach Fig. 1. Bezüglich gewisser funktioneller Unterschiede wird auf die Ausführungen weiter unten verwiesen.

Im folgenden sollen nun die funktionellen Besonderheiten der im Vorstehenden aufbaumäßig beschriebenen Varianten des erfindungsgemäßen Druckbegrenzungsventils erläutert werden.

Der sogenannte Systemdruck steht jeweils an der Zulaufbohrung 18, 19 an.

Übersteigt nun bei der Ausführungsform nach Fig. 1 die Kraft aus Systemdruck und Dichtfläche die Vorspannkraft der Ventilfeder 25, so hebt der Ventilkolben 15 aus dem Ventilsitz 20 (Kegel-, Kugel-, Flachsitz etc.) ab. Um eine ungehinderte Bewegung des Ventilkolbens 15 zu ermöglichen, ist die zweite Ablaufbohrung 30 notwendig. Ohne die zweite Ablaufbohrung 30 wäre nämlich - wegen des inkompressiblen Kraftstoffs - eine dynamische Kolbenbewegung nicht möglich. Die zweite Ablaufbohrung 30 kann durch Durchmesservariationen als Kolbendämpfung (Systemdämpfung) ausgelegt werden.

Die abfließende Kraftstoffmenge wird über die erste Ablaufbohrung 22 direkt in den Nockenwellenraum der Hochdruckpumpe abgeleitet. Dies erspart zusätzliche externe Rücklaufleitungen.

Es besteht nun die Möglichkeit, die erste Ablaufbohrung 22 unter zwei alternativen Gesichtspunkten auszulegen.

Nach einer möglichen Alternative kann die erste Ablaufbohrung 22 so ausgelegt werden, dass sich nach dem Öffnen des Druckbegrenzungsventils ein Systemdruck entsprechend dem Öffnungsdruck aufbaut. Die sich diesbezüglich ergebende Kennlinie ist aus Fig. 2 ersichtlich und dort mit 50 bezeichnet. Hierzu ist die erste Ablaufbohrung 22 so zu dimensionieren, dass sie nicht als Drossel wirkt. Das Resultat dieser Auslegungsalternative ist ein sich regelndes - einstufiges - Druckbegrenzungsventil (der Ventilkolben 15 "schwimmt"). Eine Notfahrt des Fahrzeugs bei Systemdruck entsprechend dem Öffnungsdruck des Ventils ist möglich.

Eine mögliche zweite Auslegungsalternative ist durch folgende Maßnahmen gekennzeichnet. Drosselbohrung 19 und erste Ablaufbohrung 22 müssen so abgestimmt sein, dass der Ventilkolben 15 nach dem Ventilöffnen mit dem bolzenförmigen Anschlag 23 an den Gegenanschlag 24 im Ventilträger 10 fährt. Der Systemdruck bricht unter dem Öffnungsdruck der Einspritzdüsen (nicht gezeigt) zusammen, und das System stellt ab. Die sich hierbei ergebende Kennlinie ist in Fig. 2 mit 51 beziffert.
Bei der Ausführungsform nach Fig. 3 handelt es sich um ein zweistufiges Druckbegrenzungsventil. Dieses funktioniert wie folgt.
Steigt der Systemdruck über den Ventilöffnungsdruck, so fließt die abströmende Kraftstoffmenge durch die Drossel 31 der ersten Ablaufbohrung 22a und die Verbindungsbohrung 33 in den zylindrischen Raum 12 hinter dem Ventilkolben 15 und baut dort einen Gegendruck auf, der eine Kraft in Federwirkrichtung 28 ausübt und dadurch ein "Aufschlagen" des Ventils verhindert. Dieser Gegendruck kann nur über die als abgestimmte Drosselbohrung ausgelegte zweite Ablaufbohrung 30a abgebaut werden. Der Ventilkolben 15 hebt vom Ventilsitz 20 ab bis die Steuerkante 35 die dritte Ablaufbohrung 34 öffnet.

Bei abgestimmter Auslegung der Drosseln 19, 31 und 30a regelt das Druckbegrenzungsventil nach Fig. 3 einen Systemdruck über einen variablen Kraftstoffdurchsatz (Q) entsprechend dem Verlauf der Kennlinie 52 in Fig. 4.

Eine weitere Ausführungsform eines zweistufigen Druckbegrenzungsventils geht aus Fig. 5 hervor. Hierbei steht der Systemdruck an der Zulaufdrossel 19 an. Überwindet der Systemdruck die Vorspannkraft der Feder 25, so hebt das Dichtelement 49 vom Ventilsitz 20 ab und verschiebt den Ventilkolben 43 nach oben bis dessen Steuerkante 48 die ersten Ablaufbohrungen 44, 45 bzw. deren im Querschnitt verjüngte Abschnitte 46, 47 freigibt. Die Kraftstoffmenge fließt dann über die ersten Anlaufbohrungen 44, 45 in den (nicht dargestellten) Nockenwellenraum der Hochdruckpumpe.

Über die Regelbewegung zwischen Ablaufbohrungen 44, 45 (bzw. deren Abschnitten 46, 47) und der Steuerkante 48 stellt sich nach dem Ventilöffnen ein Systemdruck ein, der eine Notfahrt über den gesamten Förderstrom (Q) der Hochdruckpumpe ermöglicht. Um diese Druckregelung zu erreichen, müssen die Bohrungen 19 und 44, 45 (46, 47) sowie der Durchmesser des Ventilkolbens 43 exakt aufeinander abgestimmt werden. Daraus ergibt sich eine Druckkennlinie 53 gemäß Fig. 6.

Aufbau und Funktion der aus Fig. 7 ersichtlichen Variante des erfindungsgemäßen Druckbegrenzungsventils entsprechen im wesentlichen der Ausführungsform nach Fig. 1. Durch geeignete Abstimmung der als Drossel konzipierten ersten Ablaufbohrung 22b kann indessen eine Druckkennlinie 54 gemäß Fig. 8 erzielt werden. Hierzu wird die erste Ablaufbohrung 22b so ausgelegt, dass sich nach dem Öffnen des Ventils bei minimaler Förderleistung der Hochdruckpumpe (Leerlauf) ein Systemdruck oberhalb des Düsenöffnungsdrucks ergibt. Der Ventilkolben 15 liegt dabei mit seinem bolzenförmigen Anschlagteil 23 am Gegenanschlag (Boden 24 des zylindrischen Raumes 12) im Ventilträger 10 an. Der Systemdruck steigt nun - hierbei dem Gesetz von Bernoulli folgend - mit steigender Förderrate der Hochdruckpumpe. Bei maximaler Förderleistung der Hochdruckpumpe darf der zulässige Systemdruck nicht überschritten werden Somit ist eine Notfahrt innerhalb gewisser Förderraten der Hochdruckpumpe möglich.

## Patentansprüche

1. Hochdruck-Kraftstoffeinspritzpumpe für Brennkraftmaschinen, insbesondere Dieselmotoren, mit einem Druckbegrenzungsventil, das einen Ventilträger (10), einen Hochdruckanschluss (18), einen Rücklaufanschluss (22, 22a, 22b, 44, 45), einen der Zulaufbohrung zugewandten Ventilsitz (20), einen axial verschieblichen Ventilkolben (15, 43) und eine den Ventilkolben in Richtung des Ventilsitzes beaufschlagende Ventilfeder (25) aufweist, **dadurch gekennzeichnet, dass** das Druckbegrenzungsventil unmittelbar in die Kraftstoffeinspritzpumpe integriert und gegenüber dem Pumpenkörper hoch- und niederdruckseitig (bei 37 bzw. 38, 39) abgedichtet ist.

2. Hochdruck-Kraftstoffeinspritzpumpe nach Anspruch 1, **dadurch gekennzeichnet, dass** das Druckbegrenzungsventil in den Pumpenkörper eingeschraubt (36) und gegenüber diesem über eine Beißkante (37) hochdruckseitig und über einen O-Ring (38) niederdruckseitig abgedichtet ist.

3. Hochdruck-Kraftstoffeinspritzpumpe nach Anspruch 2, **dadurch gekennzeichnet, dass** der Ventilträger (10) an seinem Außenumfang ein Schraubgewinde (36) aufweist, das mit einem entsprechenden Innengewinde im Pumpenkörper zusammenwirkt.

4. Hochdruck-Kraftstoffeinspritzpumpe nach Anspruch 2 oder 3, **dadurch gekennzeichnet, dass** oberhalb des Schraubgewindes (36) und in axialem Abstand zu diesem am Ventilträger (10) ein Bund (39) ausgebildet ist, derart, dass zwischen Schraubgewinde (36) und Bund (39) eine Ringnut (40) entsteht, in welcher der O-Ring (38) zur niederdruckseitigen Abdichtung des Druckbegrenzungsventils angeordnet ist.

5. Hochdruck-Kraftstoffeinspritzpumpe nach einem der vorstehenden Ansprüche, **dadurch gekennzeichnet, dass** Zulaufbohrung (18), Ventilsitz (20) und Ventilkolben (15) in einem separaten Ventileinsatz (13, 13a) angeordnet sind, der in einer Aufnahme (11) im Ventilträger (10), koaxial zu diesem, dichtend eingesetzt ist, und dass im Ventileinsatz (13, 13a) eine den Ventilkolben (15) umgebende Ventilkammer (21) ausgebildet ist, von der eine den Ventileinsatz (13, 13a) radial oder im Wesentlichen radial durchsetzende erste Ablaufbohrung (22, 22a, 22b) ihren Ausgang nimmt.

6. Hochdruck-Kraftstoffeinspritzpumpe nach Anspruch 5, **dadurch gekennzeichnet, dass** der Ventileinsatz (13, 13a, 13b) zylindrisch ausgebildet und in eine entsprechend zylindrische Aufnahme (11) im Ventilträger (10) eingepresst ist.

7. Hochdruck-Kraftstoffeinspritzpumpe nach Anspruch 5 oder 6, **dadurch gekennzeichnet, dass** der Ventilkolben (15) im Ventileinsatz (13, 13a) in einer zylindrischen Führungsbohrung (14) angeordnet und geführt ist und dass der Ventilkolben (15) an seinem dem Ventilsitz (20) zugewandten (vorderen) Ende (17) Kegelform aufweist, derart, dass der das kegelförmige Ende (17) des Ventilkolbens (15) umgebende, ventilsitzseitige Bereich (21) der Führungsbohrung (14) zugleich die Ventilkammer bildet.

8. Hochdruck-Kraftstoffeinspritzpumpe nach Anspruch 5, 6 oder 7, **dadurch gekennzeichnet, dass** sich rückseitig des Ventilkolbens (15, 43) im Ventilträger (10) ein zylindrischer Raum (12) erstreckt, der die den Ventilkolben (15, 43) beaufschlagende Ventilfeder (25) aufnimmt.

9. Hochdruck-Kraftstoffeinspritzpumpe nach Anspruch 8, **dadurch gekennzeichnet, dass** der zylindrische Raum (12) als Sacklochbohrung ausgebildet ist, von der radial oder im Wesentlichen radial eine den Ventilträger (10) durchsetzende zweite Ablaufbohrung (30, 30a) ausgeht.

10. Hochdruck-Kraftstoffeinspritzpumpe nach Anspruch 8 oder 9, **dadurch gekennzeichnet, dass** am rückseitigen Ende (27) des Ventilkolbens (15, 43) ein bolzenförmiges, in den zylindrischen Raum (12) hineinragendes und hierbei von der Ventilfeder (25) umgebenes Anschlagteil (23) angeformt ist, das an seinem Ende mit dem einen Gegenanschlag bildenden Boden (24) des zylindrischen Raumes (12) zusammenwirkt.

11. Hochdruck-Kraftstoffeinspritzpumpe nach Anspruch 10, **dadurch gekennzeichnet, dass** sich die Ventilfeder (25) einerseits - unmittelbar oder mittelbar über eine Scheibe (26) - an einem am Übergang vom Ventilkolben (15) zum bolzenförmigen Anschlagteil (23) ausgebildeten Absatz (27) und andererseits am Boden (24) des zylindrischen Raumes (12) abstützt.

12. Hochdruck-Kraftstoffeinspritzpumpe nach einem der vorstehenden Ansprüche, **dadurch gekennzeichnet, dass** die Ventilfeder (25) ventilkolbenseitig einen verkleinerten Durchmesser aufweist.

13. Hochdruck-Kraftstoffeinspritzpumpe nach einem der Ansprüche 5 - 12, die als Hochdruckpumpe ausgebildet ist und eine in einem Nockenwellenraum angeordneten Nockenwelle aufweist, **dadurch gekennzeichnet, dass** die Ablaufbohrungen (22, 22a, 22b, 30, 30a, 34, 44, 45) unmittelbar in den Nockenwellenraum der Hochdruckpumpe einmünden.

14. Hochdruck-Kraftstoffeinspritzpumpe nach einem der Ansprüche 5 - 13, **dadurch gekennzeichnet, dass** die erste Ablaufbohrung (22) in ihrem Durchmesser so ausgelegt ist, dass sich nach dem Öffnen des Druckbegrenzungsventils ein Systemdruck entsprechend dem Öffnungsdruck ergibt

15. Hochdruck-Kraftstoffeinspritzpumpe nach einem der Ansprüche 5 - 13, wobei die Zulaufbohrung (18) des Druckbegrenzungsventils in ihrem den Ventilsitz (20) bildenden Bereich als Drosselbohrung (19) ausgebildet ist, **dadurch gekennzeichnet, dass** Drosselbohrung (19) und erste Ablaufbohrung (22) in ihren Durchmessern so aufeinander abgestimmt sind, dass der Ventilkolben (15) nach dem Öffnen des Druckbegrenzungsventils mit seinem bolzenförmigen Anschlag (23) am Gegenanschlag (24) im Ventilträger (10) zur Anlage kommt.

16. Hochdruck-Kraftstoffeinspritzpumpe nach einem der Ansprüche 9 - 15, **dadurch gekennzeichnet, dass** die zweite Ablaufbohrung (22, 22b) in ihrem Durchmesser so ausgelegt ist, dass sie zur Dämpfung des Ventilkolbens (15) dient.

17. Hochdruck-Kraftstoffeinspritzpumpe nach einem oder mehreren der Ansprüche 5-14, **dadurch gekennzeichnet, dass** die erste Ablaufbohrung (22a) an ihrem Übergang in die Ventilkammer (21) als Drosselbohrung (31) ausgebildet ist und dass die erste Ablaufbohrung (22a) durch eine Verbindungsbohrung (33) mit dem die Ventilfeder (25) aufnehmenden zylindrischen Raum (12) verbunden ist.

18. Hochdruck-Kraftstoffeinspritzpumpe nach Anspruch 17, **dadurch gekennzeichnet, dass** die erste Ablaufbohrung (22a) an ihrem vom Ventilraum (21) abgewandten Ende (bei 32) abgedichtet ist, derart, dass bei geschlossenem Druckbegrenzungsventil ein Abfluss aus der Ventilkammer (21) über die erste Ablaufbohrung (22a) und die Verbindungsbohrung (33) ausschließlich in den zylindrischen Raum (12) und von dort durch die zweite Ablaufbohrung (30a) möglich ist.

19. Hochdruck-Kraftstoffeinspritzpumpe nach Anspruch 17 oder 18, **dadurch gekennzeichnet, dass** die zweite Ablaufbohrung (30a) als Drosselbohrung ausgebildet ist.

20. Hochdruck-Kraftstoffeinspritzpumpe nach Anspruch 17, 18 oder 19, **dadurch gekennzeichnet, dass** eine dritte Ablaufbohrung (34) vorgesehen ist, die - rechtwinklig oder im Wesentlichen rechtwinklig - von der zylindrischen Führungsbohrung (14) des Ventilkolbens (15) ausgeht.

21. Hochdruck-Kraftstoffeinspritzpumpe nach Anspruch 20, **dadurch gekennzeichnet, dass** die dritte Ablaufbohrung (34) oberhalb der durch den konischen Endbereich (17) des Ventilkolbens (15) bestimmten Ventilkammer (21) angeordnet ist.

22. Hochdruck-Kraftstoffeinspritzpumpe nach einem der Ansprüche 1 - 6, **dadurch gekennzeichnet, dass** in einer zentrischen Bohrung (114) des Ventileinsatzes (13b) ein zylindrischer Kolbeneinsatz (41) mit einer zur zentrischen Bohrung (114) konzentrischen Kolbenführungsbohrung (42) angeordnet ist, in welcher der Ventilkolben (43) geführt ist

23. Hochdruck-Kraftstoffeinspritzpumpe nach Anspruch 22, **gekennzeichnet durch** zwei zueinander fluchtende erste Ablaufbohrungen (44,45), die den Ventileinsatz (13b) und den Kolbeneinsatz (41) senkrecht oder im wesentlichen senkrecht zu deren gemeinsamer Mittelachse (29) durchsetzen.

24. Hochdruck-Kraftstoffeinspritzpumpe nach Anspruch 23, **dadurch gekennzeichnet, dass** den Kolbeneinsatz (41) durchsetzende Abschnitte (46, 47) der Ablaufbohrungen (44, 45) einen kleineren Durchmesser aufweisen, als die den Ventileinsatz (13b) durchsetzenden übrigen Ablaufbohrungsabschnitte.

25. Hochdruck-Kraftstoffeinspritzpumpe nach einem der Ansprüche 22, 23 oder 24, **dadurch gekennzeichnet, dass** der Ventilkolben (43) abgestuft ausgeführt und am stufenförmigen Durchmesserübergang eine Steuerkante (48) ausgebildet ist, die mit den Ablaufbohrungen (44, 46; 45, 47) zusammenwirkt.

26. Hochdruck-Kraftstoffeinspritzpumpe nach einem der Ansprüche 22 - 24, **dadurch gekennzeichnet, dass** der Ventilsitz (20) mit einem kugelförmigen Dichtelement (49) kooperiert, das vom Ventilkolben (43) beaufschlagt ist.

## Claims

1. High-pressure fuel injection pump for internal combustion engines, in particular diesel engines, having a pressure-limiting valve which has a valve carrier (10), a high-pressure port (18), a return flow port (22, 22a, 22b, 44, 45), a valve seat (20) which faces the inflow bore, an axially displaceable valve piston (15, 43) and a valve spring (25) which acts on the valve piston in the direction of the valve seat, **characterized in that** the pressure-limiting valve is integrated directly into the fuel injection pump and is sealed with respect to the pump body on the high and low pressure sides (at 37 or 38, 39).

2. High-pressure fuel injection pump according to Claim 1, **characterized in that** the pressure-limiting value is screwed into the pump body (36) and sealed with respect to it by means of a biting edge (37) on the high pressure side and by means of an O-ring (38) on the low pressure side.

3. High-pressure fuel injection pump according to Claim 2, **characterized in that** the valve carrier (10) has, on its outer circumference, a screwthread (36) which interacts with a corresponding internal thread in the pump body.

4. High-pressure fuel injection pump according to Claim 2 or 3, **characterized in that** a collar (39) is formed above the screwthread (36) and at an axial distance from it on the valve carrier (10), such that an annular groove (40) is produced between the screwthread (36) and collar (39), in which annular groove (40) the O-ring (38) is arranged in order to seal the pressure-limiting valve on the low pressure side.

5. High-pressure fuel injection pump according to one of the preceding claims, **characterized in that** the inflow bore (18), valve seat (20) and valve piston (15) are arranged in a separate valve insert (13, 13a) which is fitted into a receptacle (11) in the valve carrier (10) in a seal-forming fashion and coaxially with respect to said valve carrier (10), and **in that** a valve chamber (21) which surrounds the valve piston (15) is formed in the valve insert (13, 13a), from which valve chamber (21) a first outflow bore (22, 22a, 22b) which penetrates the valve insert (13, 13a) in the radial direction or essentially radial direction starts.

6. High-pressure fuel injection pump according to Claim 5, **characterized in that** the valve insert (13, 13a, 13b) is of cylindrical design and is pressed into a correspondingly cylindrical receptacle (11) in the valve carrier (10).

7. High-pressure fuel injection pump according to Claim 5 or 6, **characterized in that** the valve piston (15) is arranged and guided in a cylindrical guide bore (14) in the valve insert (13, 13a), and **in that** the valve piston (15) has a conical shape at its (front) end (17) facing the valve seat (20) such that the valve-seat-end region (21) of the guide bore (14) which surrounds the conical end (17) of the valve piston (15) forms the valve chamber at the same time.

8. High-pressure fuel injection pump according to Claim 5, 6 or 7, **characterized in that** a cylindrical space (12) which holds the valve spring (25) which acts on the valve piston (15, 43) extends on the rear side of the valve piston (15, 43) in the valve carrier (10).

9. High-pressure fuel injection pump according to Claim 8, **characterized in that** the cylindrical space (12) is embodied as a blind bore from which a second outflow bore (30, 30a) which penetrates the valve carrier (10) extends radially or essentially radially.

10. High-pressure fuel injection pump according to Claim 8 or 9, **characterized in that** a bolt-shaped stop part (23) which projects into the cylindrical space (12), is surrounded by the valve spring (25) and interacts at its end with the bottom (24) of the cylindrical space (12) which forms a counter stop is integrally formed on the rear-side end (27) of the valve piston (15, 43).

11. High-pressure fuel injection pump according to Claim 10, **characterized in that** the valve spring (25) is supported, on the one hand, on a shoulder (27) directly or indirectly via a washer (26), said shoulder (27) being formed at the junction between the valve piston (15) and the bolt-shaped stop part (23), and, on the other hand, on the bottom (24) of the cylindrical space (12).

12. High-pressure fuel injection pump according to one of the preceding claims, **characterized in that** the valve spring (25) has a reduced diameter on the valve piston side.

13. High-pressure fuel injection pump according to one of Claims 5-12, which is embodied as a high-pressure pump and has a camshaft arranged in a camshaft space, **characterized in that** the outflow bores (22, 22a, 22b, 30, 30a, 34, 44, 45) lead directly into the camshaft space of the high-pressure pump.

14. High-pressure fuel injection pump according to one of Claims 5-13, **characterized in that** the diameter of the first outflow bore (22) is configured such that after the pressure-limiting valve opens a system pressure corresponding to the opening pressure is produced.

15. High-pressure fuel injection pump according to one of Claims 5-13, the inflow bore (18) of the pressure-limiting valve being embodied as a throttle bore (19) in its region which forms the valve seat (20), **characterized in that** the diameters of the throttle bore (19) and first outflow bore (22) are matched to one another in such a way that after the pressure-limiting valve opens the valve piston (15) comes to bear with its bolt-shaped stop (23) against the counter stop (24) in the valve carrier (10).

16. High-pressure fuel injection pump according to one of Claims 9-15, **characterized in that** the diameter of the second outflow bore (22, 22b) is configured such that it serves to dump the valve piston (15).

17. High-pressure fuel injection pump according to one or more of Claims 5-14, **characterized in that** the first outflow bore (22a) is embodied as a throttle bore (31) at its junction with the valve chamber (21), and **in that** the first outflow bore (22a) is connected by a connecting bore (33) to the cylindrical space (12) which holds the valve spring (25).

18. High-pressure fuel injection pump according to Claim 17, **characterized in that** the first outflow bore (22a) is sealed at its end (at 32) facing away from the valve space (21) such that when the pressure-limiting valve is closed an outflow out of the valve chamber (21) via the first outflow bore (22a) and the connecting bolt (33) is possible exclusively into the cylindrical space (12) and from there through the second outflow bore (30a).

19. High-pressure fuel injection pump according to Claim 17 or 18, **characterized in that** the second outflow bore (30a) is embodied as a throttle bore.

20. High-pressure fuel injection pump according to Claim 17, 18 or 19, **characterized in that** a third outflow bore (34) is provided which starts - at a right angle or essentially at a right angle - from the cylindrical guide bore (14) of the valve piston (15).

21. High-pressure fuel injection pump according to Claim 20, **characterized in that** the third outflow bore (34) is arranged above the valve chamber (21) which is determined by the conical end region (17) of the valve piston (15).

22. High-pressure fuel injection pump according to one of Claims 1-6, **characterized in that** a cylindrical piston insert (41) is arranged in a central bore (114) of the valve insert (13b) and has a piston guiding bore (42) which is concentric with respect to the central bore (114) and in which the valve piston (43) is guided.

23. High-pressure fuel injection pump according to Claim 22, **characterized by** two first outflow bores (44, 45) which are aligned with one another and which penetrate the valve insert (13b) and the piston insert (41) perpendicularly or essentially perpendicularly with respect to their common central axis (29).

24. High-pressure fuel injection pump according to Claim 23, **characterized in that** sections (46, 47), which penetrate the piston insert (41), of the outflow bores (44, 45) have a smaller diameter than the other outflow bore sections which penetrate the valve insert (13b).

25. High-pressure fuel injection pump according to one of Claims 22, 23 or 24, **characterized in that** the valve piston (43) is embodied in a stepped fashion and a control edge (48) which interacts with the outflow bores (44, 46; 45, 47) is formed at the step-shaped junction of the diameters.

26. High-pressure fuel injection pump according to one of Claims 22-24, **characterized in that** the valve seat (20) cooperates with a spherical sealing element (49) which the valve piston (43) acts on.

## Revendications

1. Pompe d'injection de carburant sous haute pression pour moteurs à combustion interne, en particulier moteurs diesel, comprenant une soupape de limitation de pression qui présente un support de soupape (10), un raccord haute pression (18), un raccord de retour (22, 22a, 22b, 44, 45), un siège de soupape (20) tourné vers l'alésage d'admission, un piston de soupape (15, 43) mobile axialement et un ressort de soupape (25) sollicitant le piston de soupape dans la direction du siège de soupape,
**caractérisée en ce que**
la soupape de limitation de pression est intégrée directement dans la pompe d'injection de carburant et étanchée par rapport au corps de pompe côtés haute et basse pression (à 37 ou 38, 39).

2. Pompe d'injection de carburant sous haute pression selon la revendication 1,
**caractérisée en ce que**
la soupape de limitation de pression est vissée (36) dans le corps de pompe et étanchée par rapport à celui-ci par une arête vive (37) côté haute pression et par un joint torique (38) côté basse pression.

3. Pompe d'injection de carburant sous haute pression selon la revendication 2,
**caractérisée en ce que**
le support de soupape (10) présente sur sa périphérie extérieure un filet de vis (36) qui coopère avec un taraudage correspondant dans le corps de pompe.

4. Pompe d'injection de carburant sous haute pression selon la revendication 2 ou 3,
**caractérisée en ce qu'**
au-dessus du filet de vis (36) et à distance axiale de celui-ci, une bride (39) est formée sur le support de soupape (10), pour créer le filet de vis (36) et la bride (39), une rainure annulaire (40) logeant le joint torique (38) pour étancher côté basse pression la soupape de limitation de pression.

5. Pompe d'injection de carburant sous haute pression selon l'une quelconque des revendications précédentes,
**caractérisée en ce que**
l'alésage d'admission (18), le siège de soupape (20) et le piston de soupape (15) sont disposés dans un insert de soupape (13, 13a) séparé placé de manière étanche dans un logement (11) dans le support de soupape (10) coaxialement à celui-ci, avec dans l'insert de soupape (13, 13a) une chambre de soupape (21) entourant le piston de soupape (15) et, de laquelle part un premier alésage d'évacuation (22, 22a, 22b) traversant l'insert de soupape (13, 13a) radialement ou pour l'essentiel radialement.

6. Pompe d'injection de carburant sous haute pression selon la revendication 5,
**caractérisée en ce que**
l'insert de soupape (13, 13a, 13b) est cylindrique et enfoncé dans un logement (11) cylindrique correspondant dans le support de soupape (10).

7. Pompe d'injection de carburant sous haute pression selon la revendication 5 ou 6,
**caractérisée en ce que**
le piston de soupape (15) dans l'insert de soupape (13, 13a) est guidé dans un alésage de guidage (14) cylindrique, et le piston de soupape (15) est conique au niveau de son extrémité (17) (avant) tournée vers le siège de soupape (20), de sorte que la zone (21) côté siège de soupape de l'alésage de guidage (14) entourant l'extrémité conique (17) du piston de soupape (15) forme en même temps la chambre de soupape.

8. Pompe d'injection de carburant sous haute pression selon la revendication 5, 6 ou 7,
**caractérisée en ce qu'**
un espace cylindrique (12) s'étend sur la face arrière du piston de soupape (15, 43) dans le support de soupape (10), et reçoit le ressort de soupape (25) sollicitant le piston de soupape (15, 43).

9. Pompe d'injection de carburant sous haute pression selon la revendication 8,
**caractérisée en ce que**
l'espace cylindrique (12) est un alésage borgne duquel part radialement ou pour l'essentiel radialement un deuxième alésage d'évacuation (30, 30a) traversant le support de soupape (10).

10. Pompe d'injection de carburant sous haute pression selon la revendication 8 ou 9,
**caractérisée en ce qu'**
au niveau de l'extrémité arrière (27) du piston de soupape (15, 43) un élément de butée (23) en forme de boulon rapporté, fait saillie dans l'espace cylindrique (12), en étant entouré par le ressort de soupape (25) et coopérant avec le boulon (24) de l'espace cylindrique (12) formant une butée antagoniste.

11. Pompe d'injection de carburant sous haute pression selon la revendication 10,
**caractérisée en ce que**
le ressort de soupape (25) s'appuie d'une part - directement ou indirectement par l'intermédiaire d'une rondelle (26) - sur un épaulement (27) formé au niveau du passage entre le piston de soupape (15) et l'élément de butée (23) en forme de boulon et d'autre part sur le fond (24) de l'espace cylindrique (12).

12. Pompe d'injection de carburant sous haute pression selon l'une quelconque des revendications précédentes,
**caractérisée en ce que**
le ressort de soupape (25) présente un diamètre plus réduit côté piston de soupape.

13. Pompe d'injection de carburant sous haute pression selon l'une quelconque des revendications 5 à 12, qui est une pompe haute pression et présente un arbre à came disposé dans une chambre d'arbre à came,
**caractérisée en ce que**
les alésages d'évacuation (22, 22a, 22b, 30, 30a, 34, 44, 45) débouchent directement dans la chambre d'arbre à came de la pompe haute pression.

14. Pompe d'injection de carburant sous haute pression selon l'une quelconque des revendications 5 à 13,
**caractérisée en ce que**
le diamètre du premier alésage d'évacuation (22) est conçu pour obtenir une pression de système en fonction de la pression d'ouverture après l'ouverture de la soupape de limitation de pression.

15. Pompe d'injection de carburant sous haute pression selon l'une quelconque des revendications 5 à 13, l'alésage d'admission (18) de la soupape de limitation de carburant, dans sa zone formant le siège de soupape (20), présentant la forme d'un alésage d'étranglement (19),
**caractérisée en ce que**
les diamètres de l'alésage d'étranglement (19) et du premier alésage d'évacuation (22) sont adaptés l'un à l'autre, de sorte qu'après l'ouverture de la soupape de limitation de pression, le piston de soupape (15) s'applique par sa butée (23) en forme de boulon contre la butée antagoniste (24) dans le support de soupape (10).

16. Pompe d'injection de carburant sous haute pression selon l'une quelconque des revendications 9 à 15,
**caractérisée en ce que**
le diamètre du deuxième alésage d'évacuation (22, 22b) est conçu pour servir à amortir le piston de soupape (15).

17. Pompe d'injection de carburant sous haute pression selon une ou plusieurs des revendications 5 à 14,
**caractérisée en ce qu'**
au niveau de son passage dans la chambre de soupape (21), le premier alésage d'évacuation (22a) présente la forme d'un alésage d'étranglement (31), et le premier alésage d'évacuation (22a) est relié par un alésage de liaison (33) à l'espace cylindrique (12) recevant le ressort de soupape (25).

18. Pompe d'injection de carburant sous haute pression selon la revendication 17,
**caractérisée en ce que**
le premier alésage d'évacuation (22a) est étanché (à 32) au niveau de son extrémité détournée de la chambre de soupape (21) de manière à ne permettre un écoulement de la chambre de soupape (21) par le premier alésage d'évacuation (22a) et l'alésage de liaison (33) que dans l'espace cylindrique (12) et de là par le deuxième alésage d'évacuation (30a) lorsque la soupape de limitation de pression est fermée.

19. Pompe d'injection de carburant sous haute pression selon la revendication 17 ou 18,
**caractérisée en ce que**
le deuxième alésage d'évacuation (30a) présente la forme d'un alésage d'étranglement.

20. Pompe d'injection de carburant sous haute pression selon la revendication 17, 18 ou 19,
**caractérisée par**
un troisième alésage d'évacuation (34) partant - à angle droit ou pour l'essentiel à angle droit - de l'alésage de guidage cylindrique (14) du piston de soupape (15).

21. Pompe d'injection de carburant sous haute pression selon la revendication 20,
**caractérisée en ce que**
le troisième alésage d'évacuation (34) est situé au-dessus de la chambre de soupape (21) définie par l'extrémité conique (17) du piston de soupape (15).

22. Pompe d'injection de carburant sous haute pression selon l'une quelconque des revendications 1 à 6,
**caractérisée en ce que**
dans un alésage central (114) de l'insert de soupape (13b), un insert de piston cylindrique (41) muni d'un alésage de guidage de piston (42) et concentrique à l'alésage central (114), guide le piston de soupape (43).

23. Pompe d'injection de carburant sous haute pression selon la revendication 22,
**caractérisée en ce que**
deux premiers alésages d'évacuation (44, 45) alignés l'un avec l'autre traversent l'insert de soupape (13b) et l'insert de piston (41) perpendiculairement ou pour l'essentiel perpendiculairement à leur axe médian (29) commun.

24. Pompe d'injection de carburant sous haute pression selon la revendication 23,
**caractérisée en ce que**
des segments (46, 47) des alésages d'évacuation (44, 45) traversant l'insert de piston (41) présentent un diamètre plus petit que les autres segments d'alésages d'évacuation traversant l'insert de soupape (13b).

25. Pompe d'injection de carburant sous haute pression selon l'une quelconque des revendications 22, 23 ou 24,
**caractérisée en ce que**
le piston de soupape (43) est étagé et au niveau du passage de diamètres étagé une rampe hélicoïdale (48), coopère avec les alésages d'évacuation (44, 46 ; 45, 47).

26. Pompe d'injection de carburant sous haute pression selon l'une quelconque des revendications 22 à 24,
**caractérisée en ce que**
le siège de soupape (20) coopère avec un élément d'étanchéité sphérique (49) sollicité par le piston de soupape (43).
